# FASCICULE DE BREVET EUROPEEN

(11) **EP 2 218 827 B1**
(45) Date de publication et mention de la délivrance du brevet: **23.05.2012**
(21) Numéro de dépôt: 10290040.4
(22) Date de dépôt: 29.01.2010
(51) Int. Cl.: E02D 1/02

(54) **Dispositif permettant de mettre en pression une partie de la paroi d'un puits**
Vorrichtung zur Druckbeaufschlagung einer Schachteinfassung
Device for exerting pressure to a stiffening of a pit

(30) Priorité: 12.02.2009 FR 0900607
(43) Date de publication de la demande: 18.08.2010
(73) Titulaire: Arsonnet, Gérard, 91160 Saulx Les Chartreux (FR)
(72) Inventeur: Arsonnet, Gérard, 91160 Saulx Les Chartreux (FR)
(74) Mandataire: Flavenot, Bernard

(56) Documents cités:
- FR-A- 1 596 747
- FR-A- 2 633 320
- FR-A- 2 702 565

## Description

La présente invention concerne les dispositifs permettant de mettre en pression une partie de la paroi d'un puits pour la réalisation d'essais de chargement d'un terrain dans lequel est foré ce puits.

Pour construire quelque immeuble ou analogue que ce soit sur un terrain, il est préférable de vérifier au moins que ce terrain pourra supporter un tel immeuble, c'est-à-dire sa "charge". Pour ce faire, l'une des solutions possibles est de réaliser un puits dans le sol et de mesurer les charges qu'il peut supporter, en d'autres termes d'évaluer les déformations du sol quand il est soumis à des pressions données.

C'est ainsi que l'on connaît un système qui est généralement désigné par la Société GEOMATECH, sous le vocable CPV (Contrôleur Pression Volume).

Un tel système comporte essentiellement une sonde dite "tri-cellulaire" constituée d'une cellule dite "centrale" comprenant une entrée d'alimentation, et deux cellules dites de "garde" comprenant chacune une entrée d'alimentation, ces cellules de garde bordant au contact la cellule centrale respectivement sensiblement à ses deux extrémités opposées, une première source de fluide incompressible avec une sortie reliée fluidiquement à l'entrée d'alimentation de la cellule centrale, et une seconde source de fluide compressible comportant une sortie reliée fluidiquement aux entrées d'alimentation respectivement des deux cellules de garde.

Cette sonde tri-cellulaire est en outre généralement, mais pas nécessairement, de forme sensiblement annulaire et est située sur la paroi d'un forage ou à l'intérieur d'un tube lanterné placé à l'intérieur d'un forage, d'une section transversale inférieure à la section transversale du forage.

Pour effectuer des essais de chargement du terrain dans lequel est foré le puits, la tige de forage avec la sonde tri-cellulaire nue ou dans un tube lanterné, positionnée comme défini ci-dessus est descendue dans le puits de façon que la sonde se trouve au niveau de la partie du sol à tester.

Puis, au moyen d'une source de fluide incompressible, par exemple une bâche d'eau mise en pression par un gaz sous pression, la cellule centrale est elle-même mise en pression. L'étude des variations de pression dans la bâche, ou de niveau d'eau dans cette bâche, permet de façon connue de déterminer la valeur du chargement du terrain dans lequel se trouve la sonde tri-cellulaire. Ce procédé est bien connu depuis longtemps et, comme il n'entre pas dans le champ de protection de la présente invention, il ne sera pas plus amplement développé ici.

Ce procédé pour mesurer les charges qu'un terrain peut supporter avec un dispositif tel que succinctement décrit ci-dessus donne en général de bons résultats mais il ne permet pas, malgré tout, des mesures très précises quand elles sont nécessaires, ou même de faire varier de façon très aisée, fiable et parfaitement déterminée, le volume de fluide incompressible dans la cellule centrale de la sonde tri-cellulaire.

L'art antérieur dans ce domaine peut être illustré par le contenu des FR-A-2 633 320, 2 702 565 et 1 596 747.

Aussi, la présente invention a-t-elle pour but de réaliser un perfectionnement au dispositif du type décrit ci-dessus permettant de mettre en pression une partie de la paroi d'un puits pour la réalisation d'essais de chargement d'un terrain dans lequel est réalisé ce puits, qui pallie les inconvénients mentionnés ci-dessus et qui, de plus, soit facile à réaliser et à utiliser.

Plus précisément, la présente invention a pour objet un dispositif permettant de mettre en pression une partie de la paroi d'un puits comportant :
- une sonde tri-cellulaire constituée d'une cellule dite centrale comprenant une entrée d'alimentation et deux cellules dites de garde comprenant chacune une entrée d'alimentation, lesdites deux cellules de garde bordant au contact ladite cellule centrale respectivement sensiblement à ses deux extrémités opposées,
- une première source de fluide incompressible avec une sortie,
- des premiers moyens pour relier fluidiquement la sortie de ladite première source à l'entrée d'alimentation de ladite cellule centrale,
- une seconde source de fluide compressible avec une sortie, et
- des seconds moyens pour relier fluidiquement la sortie de ladite seconde source aux entrées d'alimentation respectivement des deux cellules de garde,
   caractérisé par le fait que ladite première source de fluide incompressible est constituée par :
- un vérin comprenant une chambre cylindre définie selon un axe longitudinal, cette dite chambre cylindre comprenant une sortie d'alimentation constituant la sortie de la première source de fluide incompressible, ladite sortie d'alimentation étant située sensiblement à une première des deux première et seconde extrémités de ladite chambre cylindre,
- un piston monté coulissant de façon étanche dans ladite chambre cylindre en y délimitant deux parties à volume variable en fonction du déplacement du dit piston, une première partie apte à être remplie de dit fluide incompressible-et comportant ladite sortie d'alimentation, et une seconde partie ne comprenant pas ladite sortie d'alimentation,
- une tige de commande,
- des moyens pour lier une première extrémité de ladite tige de commande au dit piston de façon que la tige de commande soit située au moins partiellement dans la seconde partie de la chambre cylindre, et
- des moyens pour commander la translation de ladite tige de commande sensiblement suivant ledit axe longitudinal de façon à faire coulisser ledit piston dans la chambre cylindre d'une quantité prédéterminée.

D'autres caractéristiques et avantages de la présente invention apparaîtront au cours de la description suivante donnée en regard des dessins annexés à titre illustratif mais nullement limitatif, dans lequel :
La figure unique représente le schéma bloc d'un mode de réalisation du dispositif selon l'invention permettant de mettre en pression une partie de la paroi d'un puits pour la réalisation d'essais de chargement du terrain dans lequel est foré ce puits.

La présente invention concerne un dispositif permettant de mettre en pression une partie de la paroi 1 d'un puits 2 pour, notamment, la réalisation d'essais de chargement statique du terrain 3 dans lequel est réalisé ce puits grâce à une sonde dilatable radialement introduite dans le puits.

De tels essais permettent d'obtenir une courbe de variation des informations volumétriques du terrain en fonction de la contrainte appliquée, et de définir une rotation contrainte-déformation du terrain pour en déduire trois paramètres images qui sont connus des hommes du métier, à savoir (i) un module de déformation du sol, (ii) une pression dite de fluage, et (iii) une pression limite.

Les procédures permettant d'obtenir ces paramètres sont bien connues en elles-mêmes et ne seront pas plus amplement décrites ici, d'autant plus qu'elles n'entrent pas dans le champ de protection de l'invention qui concerne le dispositif pour les mettre en oeuvre.

Ceci ayant été exposé, le dispositif comporte, par référence à la figure unique, une sonde dite tri-cellulaire 10 essentiellement constituée d'une cellule dite "centrale" 11 comprenant une entrée d'alimentation 16 et deux cellules dites "de garde" 12, 13 comprenant chacune une entrée d'alimentation 17, 18, ces deux cellules de garde bordant la cellule centrale 11 au contact, c'est-à-dire à parties de parois communes, respectivement sensiblement à ses deux extrémités opposées 14, 15.

Les trois cellules 11, 12, 13 de la sonde tri-cellulaire 10 ont des parois en un matériau élastique et certaines parties de parois sont communes, comme illustré sur la figure unique, entre les cellules de garde 12, 13 et la cellule centrale 11. Selon une réalisation préférentielle, ce matériau élastique est du caoutchouc.

Le dispositif comporte en outre une première source de fluide incompressible 20 comme de l'eau ou analogue, avec une sortie 21, des premiers moyens 22 pour relier fluidiquement la sortie 21 de la première source 20 à l'entrée d'alimentation 16 de la cellule centrale 11, par exemple une conduite à paroi rigide et relativement indéformable au moins sous des pressions de l'ordre de celles qui sont utilisées pour la mise en oeuvre du dispositif, une seconde source de fluide compressible 30 comme du gaz, généralement de l'air, comportant une sortie 31, et des seconds moyens 32 pour relier fluidiquement la sortie 31 de la seconde source aux entrées d'alimentation 17, 18 respectivement des deux cellules de garde 12, 13, ces seconds moyens de liaison fluidique 32 étant de même nature que les premiers moyens 22 définis ci-dessus.

Selon une caractéristique importante de l'invention, la première source de fluide incompressible 20 est constituée par un vérin 40 comprenant une chambre cylindre 41 définie selon un axe longitudinal 42, cette chambre cylindre comprenant une sortie d'alimentation 43 constituant la sortie 21 de la première source de fluide incompressible 20, cette sortie d'alimentation 43 étant située sensiblement à une première 44 des deux première et seconde extrémités 44, 45 de la chambre cylindre.

Le vérin comporte aussi un piston 46 monté coulissant de façon étanche dans la chambre cylindre 41 en y délimitant deux parties 47, 50 à volume variable en fonction du déplacement du piston 46, une première partie 47 apte à être remplie de ce fluide incompressible et qui comporte la sortie d'alimentation 43, et une seconde partie 50 qui, elle, ne comprend pas cette sortie d'alimentation 43.

Le vérin comporte aussi une tige de commande 48 et des moyens pour lier une première extrémité 49 de la tige de commande au piston 46 de façon que la tige de commande soit située au moins partiellement dans la seconde partie 50 de la chambre cylindre 41. Ces moyens pour lier une première extrémité 49 de la tige de commande 48 au piston 46 peuvent être de différents types : soudure, vissage, emboîtement, etc..

Le dispositif comporte enfin des moyens 60 pour commander la translation de la tige de commande 48 sensiblement suivant l'axe longitudinal 42 de façon à faire coulisser le piston 46 dans la chambre cylindre 41 d'une quantité déterminée, qui sera prédéterminée par l'homme du métier pour réaliser les essais qu'il souhaite effectuer. Le coulissement du piston 46 va faire varier en conséquence au moins le volume de la partie 47 de la chambre cylindre 41, cette variation de volume étant en fait proportionnelle à la translation du piston.

Selon une réalisation avantageuse qui facilite la manoeuvre de la tige de commande 48, la longueur de cette dernière est déterminée de façon que, quelle que soit la position du piston 46 dans la chambre cylindre 41, la seconde extrémité 51 de cette tige émerge de la seconde extrémité 45 de la chambre cylindre 41, ce qui permet de la manipuler facilement.

Cependant, selon une réalisation particulièrement avantageuse, les moyens 60 pour commander la translation la tige de commande 48 dans un sens ou dans l'autre (augmentation ou diminution du volume de la partie de chambre cylindre 47) comportent des moyens moteurs 61 comprenant un arbre de sortie 62 apte à être animé en rotation autour d'un axe de rotation 63, et des moyens de couplage 64 du l'arbre de sortie 62 avec la partie 52 de tige de commande 48 émergeant de la chambre cylindre 41.

Ces moyens de couplage 64 ont pour fonction de transformer une rotation de l'arbre de sortie 62 en une translation de la tige de commande.

Dans une réalisation qui est très préférentielle et particulièrement avantageuse, tant sur le plan de la simplicité de sa mise en oeuvre que sur celui de la précision qui peut être obtenue pour le déplacement de la tige de commande 48, ces moyens de couplage 64 sont constitués d'une vis à billes 65 montée en coopération avec la tige de commande, et d'un-réducteur mécanique de vitesse, par exemple du type à engrenage 66 ou analogue, à deux entrées, une première entrée étant liée à la vis à billes 65, la seconde entrée étant liée à l'arbre de sortie 62.

Une vis à billes est un mécanisme assurant la conversion d'un mouvement de rotation en un mouvement de translation, généralement par liaison hélicoïdale. Une telle vis à billes est bien connue en elle-même et ne sera pas plus amplement décrite ici.

Dans une réalisation très préférentielle, qui est d'ailleurs illustrée sur la figure unique, le dispositif comporte en outre une âme centrale 70 d'une section transversale inférieure à la section transversale du puits 2, et la sonde tri-cellulaire 10 présente alors une forme sensiblement annulaire et est située sur la paroi extérieure 72 de cette âme centrale 70 pour se trouver dans le puits 2, dans l'espace 71 qui sera compris entre la paroi extérieure de l'âme centrale et la paroi 1 du puits 2.

Cette âme centrale 70 est généralement positionnée fixement à une extrémité d'une tige de manoeuvre qui sert à descendre le dispositif dans le puits 2.

Dans la pratique, comme illustré sur la figure jointe, la seconde source de fluide compressible 30 est constituée d'une réserve du fluide compressible, comme une bouteille de gaz bien connue en elle-même, comportant une sortie et un détendeur réglable relié à cette sortie pour ajuster la pression du gaz à une valeur voulue que l'homme du métier sait déterminer.

Ainsi, avec le dispositif décrit ci-dessus, il est parfaitement possible de faire varier le volume de fluide incompressible dans la cellule centrale 11 car, à un déplacement donné L du piston de surface S dans la chambre cylindre 41, correspond une variation du volume V de fluide incompressible dans la chambre cylindre 41 égale à S.L. Cette variation de volume V de fluide incompressible est intégralement transmise à la cellule centrale 11 sans perte et sans indétermination, et les trois paramètres mentionnés au préambule pourront alors être déterminés avec une très grande précision.

Cette opération pourra être effectuée plusieurs fois successivement en déplaçant successivement le piston 46 dans la chambre cylindre 41. Il est à remarquer que ces déplacements sont très faciles à effectuer, car il suffit de commander la rotation du moteur 61 de façon correspondante à ces déplacements, ce qui ne présente aucune difficulté, et qui s'effectue avec une très grande précision essentiellement du fait de l'utilisation, dans le dispositif selon l'invention, d'une vis à bille.

## Revendications

1. Dispositif permettant de mettre en pression une partie de la paroi (1) d'un puits (2) comportant :
• une sonde tri-cellulaire (10) constituée d'une cellule dite centrale (11) comprenant une entrée d'alimentation (16) et deux cellules dites de garde (12, 13) comprenant chacune une entrée d'alimentation (17, 18), lesdites deux cellules de garde bordant au contact ladite cellule centrale (11) respectivement sensiblement à ses deux extrémités opposées (14, 15),
• une première source de fluide incompressible (20) avec une sortie (21),
• des premiers moyens (22) pour relier fluidiquement la sortie (21) de ladite première source (20) à l'entrée d'alimentation (16) de ladite cellule centrale (11),
• une seconde source de fluide compressible (30) avec une sortie (31), et
• des seconds moyens (32) pour relier fluidiquement la sortie (31) de ladite seconde source aux entrées d'alimentation (17, 18) respectivement des deux cellules de garde (12, 13),
**caractérisé par le fait que** ladite première source de fluide incompressible (20) est constituée par :
• un vérin (40) comprenant une chambre cylindre (41) définie selon un axe longitudinal (42), cette dite chambre cylindre comprenant une sortie d'alimentation (43) constituant la sortie (21) de la première source de fluide incompressible (20), ladite sortie d'alimentation (43) étant située sensiblement à une première (44) des deux première et seconde extrémités (44, 45) de ladite chambre cylindre, un piston (46) monté coulissant de façon étanche dans ladite chambre cylindre (41) en y délimitant deux parties (47, 50) à volume variable en fonction du déplacement du dit piston (46), une première partie (47) apte à être remplie de dit fluide incompressible et comportant ladite sortie d'alimentation (43), et une seconde partie (50) ne comprenant pas ladite sortie d'alimentation, une tige de commande (48), des moyens pour lier une première extrémité (49) de ladite tige de commande au dit piston (46) de façon que la tige de commande soit située au moins partiellement dans la seconde partie (50) de la chambre cylindre (41), et
• des moyens (60) pour commander la translation de ladite tige de commande (48) sensiblement suivant ledit axe longitudinal (42) de façon à faire coulisser ledit piston (46) dans la chambre cylindre (41) d'une quantité prédéterminée.

2. Dispositif selon la revendication 1, **caractérisé par le fait que** la longueur de ladite tige de commande (48) est déterminée de façon que sa seconde extrémité (51) émerge de la seconde extrémité (45) de ladite chambre cylindre (41).

3. Dispositif selon la revendication 2, **caractérisé par le fait que** les moyens (60) pour commander la translation ladite tige de commande (48) comportent :
• des moyens moteurs (61) comprenant un arbre de sortie (62) apte à être animé en rotation autour d'un axe de rotation (63), et
• des moyens de couplage (64) du dit arbre de sortie (62) avec la partie (52) de tige de commande (48) émergeant de ladite chambre cylindre (41), pour transformer une rotation du dit arbre de sortie (62) en une translation de ladite tige de commande (48).

4. Dispositif selon la revendication 3, **caractérisé par le fait que** les moyens de couplage (64) du dit arbre de sortie (62) avec la partie de tige de commande (52) émergeant de la chambre cylindre (41), sont constitués par :
• une vis à billes (65) montée en coopération avec la tige de commande, et
• un réducteur mécanique à engrenage (66), à deux entrées, une première entrée étant liée à ladite vis à billes (65), la seconde entrée étant liée au dit arbre de sortie (62).

5. Dispositif selon l'une des revendications 1 à 4, **caractérisé par le fait que** ledit fluide incompressible est de l'eau.

6. Dispositif selon l'une des revendications 1 à 5, **caractérisé par le fait que** ledit fluide compressible est un gaz.

7. Dispositif selon l'une des revendications précédentes, **caractérisé par le fait qu'**il comporte une âme centrale (70) d'une section transversale inférieure à la section transversale du dit puits (2) et que ladite sonde tri-cellulaire (10) est de forme sensiblement annulaire et est située sur la paroi extérieure (72) de ladite âme centrale (70) pour être apte à se placer dans l'espace (71) compris entre la paroi extérieure de ladite âme centrale et la paroi (1) du.dit puits (2).

8. Dispositif selon l'une des revendications précédentes, **caractérisé par le fait que** les trois cellules (11, 12, 13) de ladite sonde tri-cellulaire (10) ont des parois en un matériau élastique.

9. Dispositif selon la revendication 8, **caractérisé par le fait que** ledit matériau élastique est du caoutchouc.

10. Dispositif selon l'une des revendications précédentes, **caractérisé par le fait que** ladite seconde source de fluide compressible (30) est constituée d'une réserve du dit fluide compressible comportant une sortie et un détendeur réglable relié à ladite sortie.

## Claims

1. A device enabling a portion of the wall (1) of a well (2) to be put under pressure, the device comprising:
• a three-cell probe (10) constituted by a "central" cell (11) having a feed inlet (16), and two "guard" cells (12, 13), each having a respective feed inlet (17, 18), said two guard cells being adjacent to and in contact with said central cell (11), respectively substantially at its two opposite ends (14, 15);
• a first source (20) of incompressible fluid having an outlet (21);
• first means (22) for establishing a fluid-flow connection between the outlet (21) of said first source (20) and the feed inlet (16) of said central cell (11);
• a second source (30) of compressible fluid having an outlet (31); and
• second means (32) for establishing a fluid-flow connection between the outlet (31) of said second source and the respective feed inlets (17, 18) of the two guard cells (12, 13);
the device being **characterized by** the fact that said first source (20) of incompressible fluid is constituted by:
• an actuator (40) having a cylinder chamber (41) defined along a longitudinal axis (42), this said cylinder chamber having a feed outlet (43) constituting the outlet (21) of the first source (20) of incompressible fluid, said feed outlet (43) being situated substantially at a first end (44) of first and second ends (44, 45) of said cylinder chamber, a piston (46) mounted to slide in leaktight manner in said cylinder chamber (41), defining therein two portions (47, 50) of volume that is variable as a function of the movement of said piston (46), a first portion (47) being suitable for being filled with said incompressible fluid and including said feed outlet (43), and a second portion (50) not including said feed outlet, a control rod (48), and means for connecting a first end (49) of said control rod to said piston (46) in such a manner that the control rod is situated at least in part in the second portion (50) of the cylinder chamber (41); and
• means (60) for controlling movement in translation of said control rod (48) substantially along said longitudinal axis (42) so as to cause said piston (46) to slide in the cylinder chamber (41) by a predetermined amount.

2. A device according to claim 1, **characterized by** the fact that the length of said control rod (48) is determined so that its second end (51) emerges from the second end (45) of said cylinder chamber (41).

3. A device according to claim 2, **characterized by** the fact that the means (60) for controlling the movement in translation of said control rod (48) comprise:
• motor means (61) having an outlet shaft (62) suitable for being driven in rotation about an axis of rotation (63); and
• coupling means (64) for coupling said outlet shaft (62) with the portion (52) of the control shaft (48) that emerges from said cylinder chamber (41) in order to transform rotation of said outlet shaft (62) into movement in translation of said control rod (48).

4. A device according to claim 3, **characterized by** the fact that the coupling means (64) for coupling said outlet shaft (62) with the portion of the control rod (52) that emerges from the cylinder chamber (41) are constituted by:
• a ball screw (65) mounted to co-operate with the control rod; and
• mechanical step-down gearing (66) having two inlets, a first inlet being connected to said ball screw (65), the second inlet being connected to said outlet shaft (62).

5. A device according to any one of claims 1 to 4, **characterized by** the fact that said incompressible fluid is water.

6. A device according to any one of claims 1 to 5, **characterized by** the fact that said compressible fluid is a gas.

7. A device according to any preceding claim, **characterized by** the fact that it includes a central core (70) of cross-section smaller than the cross-section of said well (2), and that said three-cell probe (10) is of substantially annular shape and is situated against the outside wall (72) of said central core (70) so as to be suitable for being placed in the gap (71) extending between the outside wall of said central core and the wall (1) of said well (2).

8. A device according to any preceding claim, **characterized by** the fact that the three cells (11, 12, 13) of said three-cell probe (10) have walls made of an elastic material.

9. A device according to claim 8, **characterized by** the fact that said elastic material is rubber.

10. A device according to any preceding claim, **characterized by** the fact that said second source (30) of compressible fluid is constituted by a supply of said compressible fluid having an outlet and an adjustable expander connected to said outlet.

## Patentansprüche

1. Vorrichtung, die ermöglicht, einen Teil der Wand (1) eines Bohrlochs (2) mit Druck zu beaufschlagen, die umfasst:
- eine Dreifachzellensonde (10), die aus einer so genannten Mittelzelle (11), die einen Versorgungseingang (16) aufweist, und aus zwei so genannten Wächterzellen (12, 13), die jeweils einen Versorgungseingang (17, 18) aufweisen, gebildet ist, wobei die zwei Wächterzellen im Wesentlichen an ihren zwei gegenüberliegenden Enden (14, 15) die Mittelzelle (11) in Kontakt umschließen,
- eine erste Quelle für nicht komprimierbares Fluid (20) mit einem Ausgang (21),
- erste Mittel (22), um den Ausgang (21) der ersten Quelle (20) mit dem Versorgungseingang (16) der Mittelzelle (11) fluidtechnisch zu verbinden,
- eine zweite Quelle für komprimierbares Fluid (30) mit einem Ausgang (31) und
- zweite Mittel (32), um den Ausgang (31) der zweiten Quelle mit den entsprechenden Versorgungseingängen (17, 18) der zwei Wächterzellen (12, 13) fluidtechnisch zu verbinden,
**dadurch gekennzeichnet, dass** die erste Quelle für nicht komprimierbares Fluid (20) gebildet ist durch:
- einen Stellzylinder (40) mit einer Zylinderkammer (41), die längs einer Längsachse (42) definiert ist, wobei diese Zylinderkammer einen Versorgungsausgang (43) aufweist, der den Ausgang (21) der ersten Quelle (20) für nicht komprimierbares Fluid bildet, wobei sich der Versorgungsausgang (43) im Wesentlichen an einem ersten (44) des ersten und des zweiten Endes (44, 45) der Zylinderkammer befindet, einem Kolben (46), der in der Zylinderkammer (41) auf dichte Weise gleitend angebracht ist und dort zwei Teile (47, 50) mit variablem Volumen als Funktion der Verlagerung des Kolbens (46) begrenzt, wobei ein erster Teil (47) mit dem nicht komprimierbaren Fluid gefüllt werden kann und den Versorgungsausgang (43) aufweist und ein zweiter Teil (50) den Versorgungsausgang nicht enthält, einem Steuerstift (48) und Mitteln zum Verbinden eines ersten Endes (49) des Steuerstifts mit dem Kolben (46) in der Weise, dass der Steuerstift sich wenigstens teilweise in dem zweiten Teil (50) der Zylinderkammer (41) befindet, und
Mittel (60), um die translatorische Bewegung des Steuerstifts (48) im Wesentlichen längs der Längsachse (42) in der Weise zu steuern, dass der Kolben (46) in der Zylinderkammer (41) um einen vorgegebenen Betrag gleitet.

2. Vorrichtung nach Anspruch 1, **dadurch gekennzeichnet, dass** die Länge des Steuerstifts (48) in der Weise bestimmt ist, dass sein zweites Ende (51) von dem zweiten Ende (45) der Zylinderkammer (41) vorsteht.

3. Vorrichtung nach Anspruch 2, **dadurch gekennzeichnet, dass** die Mittel (60) zum Steuern der translatorischen Bewegung des Steuerstifts (48) umfassen:
- Motormittel (61), die eine Ausgangswelle (62) aufweisen, die um eine Drehachse (63) rotatorisch angetrieben werden kann, und
- Kopplungsmittel (64) der Ausgangswelle (62) mit dem Teil (52) des Steuerstifts (48), der von der Zylinderkammer (41) vorsteht, um eine Drehung der Ausgangswelle (62) in eine translatorische Bewegung des Steuerstifts (48) umzuwandeln.

4. Vorrichtung nach Anspruch 3, **dadurch gekennzeichnet, dass** die Kopplungsmittel (64) der Ausgangswelle (62) mit dem Teil des Steuerstifts (52), der von der Zylinderkammer (41) vorsteht, gebildet sind durch:
- eine Spindel mit Kugelumlaufmutter (65), die in Zusammenwirkung mit dem Steuerstift montiert ist, und
- ein mechanisches Untersetzungsgetriebe (66) mit zwei Eingängen, wobei ein erster Eingang mit der Spindel (65) mit Kugelumlaufmutter verbunden ist und der zweite Eingang mit der Ausgangswelle (62) verbunden ist.

5. Vorrichtung nach einem der Ansprüche 1 bis 4, **dadurch gekennzeichnet, dass** das nicht komprimierbare Fluid Wasser ist.

6. Vorrichtung nach einem der Ansprüche 1 bis 5, **dadurch gekennzeichnet, dass** das komprimierbare Fluid ein Gas ist.

7. Vorrichtung nach einem der vorhergehenden Ansprüche, **dadurch gekennzeichnet, dass** sie einen Mittelkern (70) mit einem transversalen Querschnitt, der kleiner als der transversale Querschnitt des Schachts (2) ist, umfasst und dass die Dreifachzellensonde (10) im Wesentlichen ringförmig ist und sich an der Außenwand (72) des Mittelkerns (70) befindet, um in dem Raum (71) angeordnet werden zu können, der zwischen der Außenwand des Mittelkerns und der Wand (1) des Bohrlochs (2) vorhanden ist.

8. Vorrichtung nach einem der vorhergehenden Ansprüche, **dadurch gekennzeichnet, dass** die drei Zellen (11, 12, 13) der Dreifachzellensonde (10) Wände aus einem elastischen Material haben.

9. Vorrichtung nach Anspruch 8, **dadurch gekennzeichnet, dass** das elastische Material Kautschuk ist.

10. Vorrichtung nach einem der vorhergehenden Ansprüche, **dadurch gekennzeichnet, dass** die zweite Quelle (30) für komprimierbares Fluid durch einen Vorratsbehälter des komprimierbaren Fluids gebildet ist, der einen Ausgang und einen mit dem Ausgang verbundenen einstellbaren Druckminderer enthält.
